# EUROPÄISCHE PATENTSCHRIFT

(11) **EP 0 068 208 B1**
(45) Veröffentlichungstag und Bekanntmachung des Hinweises auf die Patenterteilung: **13.02.1985**
(21) Anmeldenummer: 82105058.0
(22) Anmeldetag: 09.06.1982
(51) Int. Cl.: B22D 11/128, B22D 11/14, B22D 11/04

(54) **Stahlstranggiessanlage**
Plant for the continuous casting of steel
Installation de coulée continue d'acier

(30) Priorität: 27.06.1981 DE 3125322
(43) Veröffentlichungstag der Anmeldung: 05.01.1983
(73) Patentinhaber: SMS SCHLOEMANN-SIEMAG AKTIENGESELLSCHAFT, 40237 Düsseldorf (DE)
(72) Erfinder: Kaiser, Hans-Peter, D-4000 Düsseldorf (DE)
(74) Vertreter: Pollmeier, Felix, Dipl.-Ing.

## Beschreibung

Die Erfindung betrifft eine Stahlstranggießanlage, mit einem Wechselgerüst, in das eine Kokille und ein erster Teil der bogenförmigen Strangführung eingebaut sind, und welches auf einer Traverse auswechselbar angeordnet ist und mit nachgeordnete Rollenführungselemente tragenden Strangführungsrahmen, die mittels senkrecht zum Radiusstrahl des Strangführungsbogens verlaufender Gleitführungen an der Unterseite der Traverse angebracht sind.

Bei einer bekannten Stranggießanlage ist auf einem Hallengerüst ein auswechselbares Gestell lösbar angeordnet, in dem die Kokille mit ihren Führungs- und Oszillationselementen sowie ein erster Teil der Rollenführung aufgenommen sind. Diese Anordnung soll ein schnelles Auswechseln dieser Anlagenteile und deren schnelle Ausrichtung auf die nachgeordneten Teile der Stützrollenführung ermöglichen (DE-OS 1 957 689).

Zum Stand der Technik gehört weiter eine Stranggießanlage nach dem Oberbegriff des Anspruches 1 mit einem die Kokille, deren Oszillationsvorrichtung sowie den ersten Abschnitt der Strangführung aufnehmenden Wechselgerüst auf einer Traverse lösbar angeordnet ist, die über einen oberen Teil eines Strangführungsrahmens und zusätzliche Stützwangen mit einem hochgezogenen Fundament verbunden ist. Durch diese Anordnung sollen thermisch bedingte radiale Versetzungsbewegungen zwischen dem ersten Teil und den folgenden Teilen der Strangführung und andere Abweichungen der Führungselemente vom vorbestimmten Kreisbogen der Strangführung vermieden werden. (DE-OS 2 910 547).

Aufgabe der Erfindung ist die Schaffung einer Stahlstranggießanlage der eingangs genannten Gattung mit einer konstruktiv einfachen, spiel-, schwingungs- und versatzfreien Verbindung von Wechselgerüst und nachgeordneter Rollenführung, wobei die Gefahr eines Strangdurchbruchs und einer Überlastung der Strangführungsrollen verringert ist und die Strangführungselemente sowohl in Richtung der Strangachse als auch seitlich und radial zum Strangführungsbogen auswechselbar sind.

Die gestellte Aufgabe wird nach der Erfindung dadurch gelöst, daß die an der Außenseite des Strangführungsbogens am Fundament verankerte Traverse mit einem gabelartigen Teil den ersten Teil der Strangführung umgibt und das erste nachfolgende Strangführungselement mit einer Seite an der entsprechend dem Radiusstrahl des Strangführungsbogens verlaufenden Unterseite der Traverse geführt ist.

Auf diese Weise wird eine einfache, besonders starre und spielfreie Anordnung des Wechselgestells erreicht, wobei Versetzbewegungen zwischen dem Wechselgestell und der nachgeordneten Strangführung vermieden werden. Die Gefahr von Strangdurchbrüchen und Überlastung von Strangführungsrollen wird vermindert. Die neue Bauweise ermöglicht einen Aus- und Einbau der am Strangführungsrahmen angeordneten Strangführungselemente entweder nach oben durch die Gabelöffnung der Traverse oder in seitlicher Richtung. Im Störungsfall sind Strangführungsrollen und Sprühkühlung der Strangführungselemente besonders gut zugänglich.

Gemäß einem weiteren Merkmal der Erfindung reicht der im Wechselgerüst aufgenommene erste Teil der Strangführung etwa bis zur Unterseite der Traverse. Dadurch wird die Zugänglichkeit der nachfolgenden Strangführungselemente weiter verbessert.

Das Wechselgerüst kann vorteilhaft aus einer Grundplatte bestehen, die im Bereich der Strangführung gabelartig gestaltet ist und an ihrer Oberseite Lagerböcke für Führungslenker und seitlich der Strangführung gelagerte, mit Drehantrieb versehene Hubexzenter als Oszillationseinrichtung der Kokille trägt.

Eine besonders leicht zugängliche Konstruktion kann dadurch erreicht werden, daß im Bereich der Gleitführungen zwischen der Traverse und den Strangführungsrahmen eine Fundamentnische angeordnet ist Die Fundamentnische gestattet den Zugang zum ersten dem Wechselgebiet nachgeordneten Strangführungselement.

Ein weiterer Vorteil wird nach der Erfindung darin gesehen, daß für das der Traverse unmittelbar nachgeordnete Strangführungselement an der Unterseite der Traverse eine in Richtung des Radiusstrahles R verstellbare Führung angeordnet ist.

Auf diese Weise kann das der Traverse unmittelbar nachgeordnete Strangführungselement auf den ersten Abschnitt der Strangführung bei der Montage ausgerichtet und später bei Bedarf nachgestellt werden.

In der Zeichnung ist ein Ausführungsbeispiel der Erfindung dargestellt. Sie zeigt in Seitenansicht den oberen Teil einer Stahlstranggießanlage mit bogenförmiger Strangführung.

Auf dem Fundamentsockel 1 ist eine Traverse 2 mit Schrauben 3 verankert. Die Traverse 2 überbrückt eine Nische 4 im Fundamentsockel 1 und kragt mit einem gabelartigen Teil 5 bis in den Strangführungsbereich vor. Die Unterseite des gabelartigen Teils 5 der Traverse 2 verläuft etwa entsprechend dem Radiusstrahl R des Strangführungsbogens.

Eine im Strangführungsbereich gabelartig ausgebildete Grundplatte 6 eines Wechselgerüstes ist mit Schrauben 7 auf der Traverse 2 befestigt. Auf der Grundplatte 6 sind zwei Lagerbökke 8 angeordnet, an denen obere und untere Lenker 9, 10 gelagert sind, die andererseits an u-förmigen Kokillensätteln 11 angelenkt sind. Eine Kokille 12 wird von den beiden Kokillensätteln 11 gehalten. Ein Gießrohr 13 eines Gießbehälters 14 ragt in das Innere der Kokille 12.

Als Oszillationsantrieb der Kokille 12 sind unterhalb der Kokillensättel 11 auf der Grundplatte 6 von Wellen 15 angetriebene Hubexzenter 16 gelagert. Auf den Hubexzentern 16 sind an den Kokillensätteln 11 angelenkte Pleuel 18 geführt.

An den Kokillensätteln 11 sind Rollen 19 gelagert, an denen ein mit Stützrollen 20 versehener erster Teil 21 der Strangführung mittels Kulissenführungen 22 an seiner Oberseite abgestützt ist. Der erste Teil 21 der Strangführung ist im unteren Bereich mit Bolzen 23 versehen, die in an der Grundplatte 6 angebrachten Taschen 24 abgestützt sind.

Innerhalb der Fundamentnische 4 sind in an der Unterseite der Traverse 2 angebrachten Kulissenführungen 25 zwei parallel zueinander verlaufende Strangführungsrahmen 26 mittels Kulissensteinen 27 und Verbindungsbolzen 28 geführt. Die Kulissenführungen 25 sind etwa senkrecht zu dem zwischen der Traverse 2 und einem ersten Strangführungselement 29 verlaufenden Radiusstrahl R des Strangführungsbogens ausgerichtet. Auf diese Weise können Dehnungen der Strangführungsrahmen 26 sich nur in Richtung der Strangachse auf das erste Strangführungselement 29 auswirken.

Die Strangführungselemente 29, 30 sind mittels Führungen 31 an den Strangführungsrahmen 26 verschiebbar angeordnet. Das erste Strangführungselement 29 ist an einer Seite an einer an der Unterseite der Traverse 2 angebrachten Führung 32 verschiebbar abgestützt. Auch durch diese Anordnung der Führung 32 wird ein Versetzen des ersten Strangführungselementes 29 und damit seiner Stützrollen 33 gegenüber den Stützrollen 20 des ersten Teils 21 der Strangführung vermieden. Die Führung 32 ist in Richtung des Radiusstrahles R verstellbar.

## Patentansprüche

1. Stahlstranggießanlage, mit einem Wechselgerüst, in das eine Kokille (12) und ein erster Teil (21) der bogenförmigen Strangführung eingebaut sind und welches auf einer Traverse (2) auswechselbar angeordnet ist und mit nachgeordnete Rollenführungselemente tragenden Strangführungsrahmen (26), die mittels senkrecht zum Radiusstrahl (R) des Strangführungsbogens verlaufender Gleitführungen (25, 27, 28) an der Unterseite der Traverse (2) angebracht sind, dadurch gekennzeichnet, daß die an der Außenseite des Strangführungsbogens am Fundament (1) verankerte Traverse (2) mit einem gabelartigen Teil (5) den ersten Teil (21) der Strangführung umgibt und das erste nachfolgende Strangführungselement (29) mit einer Seite an der entsprechend dem Radiusstrahl R des Strangführungsbogens verlaufenden Unterseite der Traverse (2) geführt ist.

2. Stahlstranggießanlage nach Anspruch 1, dadurch gekennzeichnet, daß der im Wechselgerüst aufgenommene erste Teil (21) der Strangführung etwa bis zur Unterseite der Traverse (2) reicht.

3. Stahlstranggießanlage nach den Ansprüchen 1 und 2, dadurch gekennzeichnet, daß das Wechselgerüst aus einer Grundplatte (6) besteht, die im Bereich der Strangführung (21) gabelartig gestaltet ist und an ihrer Oberseite Lagerböcke (8) für Führungslenker (9, 10) und seitlich der Strangführung (21) gelagerte, mit Drehantrieb versehene Hubexzenter (16) als Oszillationseinrichtung der Kokille (12) trägt.

4. Stahlstranggießanlage nach den Ansprüchen 1 bis 3, dadurch gekennzeichnet, daß im Bereich der Gleitführungen (25, 27, 28) zwischen der Traverse (2) und den Strangführungsrahmen (26) eine Fundamentnische (4) angeordnet ist.

5. Stahlstranggießanlage nach einem oder mehreren der Ansprüche 1 bis 4, dadurch gekennzeichnet, daß für das der Traverse (2) unmittelbar nachgeordnete Strangführungselement (29) an der Unterseite der Traverse (2) eine in Richtung des Radiusstrahles R verstellbare Führung (32) angeordnet ist.

## Claims

1. Continuous steel casting plant with an exchangeable stage, into which a chill mould (12) and a first part (21) of the arcuate billet guide are built and which is exchangeably arranged on a crossbeam (2), and with billet guide frames (26), which carry downstream roller guide elements and are mounted at the underside of the crossbeam (2) by means of sliding guides (25, 27, 28) extending perpendicularly to the radius line (R) of the billet guide arc, characterised thereby, that the crossbeam (2) is anchored at the foundation (1) at the outside of the billet guide arc and surrounds the first part (21) of the billet guide by a fork-like part (5) and the first succeeding billet guide element (29) is guided by one side at the underside of the crossbeam (2) extending according to the radius line R of the billet guide arc.

2. Continuous steel casting plant according to claim 1, characterised thereby, that the first part (2) of the billet guide received in the exchangeable frame reaches to about the underside of the crossbeam (2).

3. Continuous steel casting plant according to the claims 1 and 2, characterised thereby, that the exchangeable frame consists of a base plate (6), which in the region of the billet guide (21) is structured to be fork-like and at its upper side carries bearing blocks (8) for guide links (9, 10) and throw cranks (16), borne laterally of the billet guide (21) and provided with rotary drive, as oscillation equipment of the chill mould (12).

4. Continuous steel casting plant according to the claims 1 to 3, characterised thereby, that a foundation recess (4) is arranged between the crossbeam (2) and the billet guide frame (26) in the region of the sliding guides (25, 27, 28).

5. Continous steel casting plant according to one or more of the claims 1 to 4, characterised thereby, that a guide (32), which is displaceable in direction of the radius line R, is arranged at the underside of the crossbeam (2) for the billet guide element (29) arranged immediately downstream of the crossbeam (2).

## Revendications

1. Installation de coulée continue d'acier, avec une cage de rechange dans laquelle sont installées une lingotière (12) et une première partie (21) du guide-barre incurveé, cette cage étant disposée, avec possibilité d'être remplacée, sur une traverse (2), et avec des châssis (26) guide- barre qui portent des éléments de guidage à rouleaux disposés en aval, ces châssis étant fixés au-dessous de la traverse (2) au moyen de guidages à glissement (25, 27, 28) dirigés perpendiculairement au rayon vecteur (R) de l'arc de guidage de la barre, caractérisée en ce que la traverse (2) ancrée à la fondation (1) du côté extérieur par rapport à l'arc de guidage de la barre entoure par une partie formant fourche (5) la première partie (21) du guide-barre, et en ce que le premier élément guide-barre qui suit (29) est guidé par un côté le long de la face inférieure de la traverse (2) orientée suivant le rayon vecteur R de l'arc de guidage de la barre.

2. Installation de coulée continue d'acier selon la revendication 1, caractérisée en ce que la première partie (21) du guide-barre installée dans la cage de rechange s'étend sensiblement jusqu'au-dessous de la traverse (2).

3. Installation de coulée continue d'acier selon les revendications 1 et 2, caractérisée en ce que la cage de rechange se compose d'une plaque de base (6) qui, dans le champ du guidebarre (21), est en forme de fourche et porte, sur sa face supérieure, des paliers (8) pour des bras de guidage (9, 10) et des excentriques de levage (16) munis d'une commande en rotation montés latéralement par rapport au guide-barre (21) en tant que système d'oscillation de la lingotière (12).

4. Installation de coulée continue d'acier selon les revendications 1 à 3, caractérisée en ce qu'une niche de fondation (4) est diposée dans le champ des guidages à glissement (25, 27, 28), entre la traverse (2) et les châssis guide-barre (26).

5. Installation de coulée continue d'acier selon une ou plusieurs des revendications 1 à 4, caractérisée en ce que pour l'élément guide-barre (29) directement en aval de la traverse (2) est disposé du côté inférieur de la traverse (2) un guidage (32) déplaçable en direction du rayon vecteur R.
